# EUROPÄISCHE PATENTSCHRIFT

(11) **EP 0 282 828 B1**
(45) Veröffentlichungstag und Bekanntmachung des Hinweises auf die Patenterteilung: **31.10.1990**
(21) Anmeldenummer: 88103251.0
(22) Anmeldetag: 03.03.1988
(51) Int. Cl.: B65H 5/36, B41F 21/12

(54) **Bogenglätteinrichtung im Zuführbereich einer bogenverarbeitenden Maschine**
Sheet smoother in the infeed area of a sheet processing machine
Lissoir pour feuilles dans la zone d'alimentation d'une machine à traitement de feuilles

(30) Priorität: 17.03.1987 DE 8703993 U
(43) Veröffentlichungstag der Anmeldung: 21.09.1988
(73) Patentinhaber: M.A.N.-ROLAND Druckmaschinen Aktiengesellschaft, 63012 Offenbach (DE)
(72) Erfinder: Rehwagen, Hellmuth, D-6050 Offenbach/Main (DE)
(74) Vertreter: Marek, Joachim, Dipl.-Ing.

(56) Entgegenhaltungen:
- US-A- 3 889 942

## Beschreibung

Die Erfindung bezieht sich auf eine Bogenglätteinrichtung im Zuführbereich einer bogenverarbeitenden Maschine nach dem Oberbegriff des ersten Schutzanspruches.

Eine Bogenglätteinrichtung ist aus der DE-C 3 521 590 bekannt. Oberhalb des Anlegebleches ist quer zur Richtung des Bogeneinlaufes ein Balken auf- und abbewegbar im Bereich der Greiferkante des angelegten Bogens angeordnet, der durch eine Steuervorrichtung jeweils beim Abziehen des Bogens durch die Vorgreifer angehoben und zur Glättung der Greiferkante des nächstfolgend angelegten Bogens wieder annähernd auf den Bogen abgesenkt wird. Nachteilig ist dabei, daß der starre Balken nicht direkt auf den nächstfolgend angelegten Bogen abgesenkt werden kann, weil sonst der Bogeneinlauf behindert wird.

Aus der DE-C 3 520 147 ist eine Bogenglättvorrichtung im Zuführbereich einer bogenverarbeitenden Maschine bekannt, bei der ein Niederhalter zum glättenden und streckenden Niederhalten der Bogen auf der Transportebene vorgesehen ist, der als Glättwalze ausgebildet ist, die um eine sich quer zur Bogenförderrichtung über die Transportebene erstreckende Achse frei drehbar und etwa senkrecht von der Transportebene wegbewegbar gelagert ist. Dadurch, daß die Glättwalze frei auf dem Bogen aufliegend mitläuft, werden Beschädigungen eines bereits auf die Bogen aufgebrachten Druckes vermieden. Nachteilig ist bei dieser Vorrichtung, daß die ständig aufliegende Glättwalze eine Trennung des abziehenden Bogens von dem nächstfolgend angelegten Bogen erschwert. Es besteht die Gefahr, daß infolge elektrostatischer Aufladung der darunterliegende nachfolgende Bogen partiell oder über die gesamte Breite mit nach oben gezogen wird. Dadurch würde die Planlage des neu ankommenden Bogens an seiner Vorderkante ungünstig beeinflußt.

Der Erfindung liegt die Aufgabe zugrunde, eine Bogenglätteinrichtung am Anlegeblech einer bogenverarbeitenden Maschine genannter Gattung zu schaffen, die es ermöglicht, daß weder der Ausrichtevorgang noch das Einlaufen des Bogens in die Maschine beeinträchtigt werden.

Gelöst wird diese Aufgabe gemäß dem kennzeichnenden Teil des ersten Anspruches. Weiterbildungen ergeben sich aus den Unteransprüchen in Verbindung mit der Zeichnung und der Beschreibung. In der Zeichnung ist der Erfindungsgegenstand in einem Ausführungsbeispiel dargestellt.

Es zeigen:
Fig. 1 eine Vorderansicht einer Bogenanlage mit einer Bogenglätteinrichtung in Teilansicht rechts,
Fig. 2 einen Schnitt A-A nach Fig. 1.

Der Einsatz der erfindungsgemäßen Bogenglätteinrichtung erfolgt in herkömmlichen Bogenanlegern. Gemäß Fig. 1 und 2 ist ein Anlegeblech 1 vorhanden, auf dem die der bogenverarbeitenden Maschine zuzuführenden Bogen 2 zugeführt werden. Quer zur Zuführungsrichtung ist oberhalb des Anlegebleches 1 bzw. des auf diesem zugeführten Bogen 2 eine aufund abschwenkbare Glattstreichbürste 3 angeordnet. Die Borsten 20 der Glattstreichbürste 3 sind vorzugsweise in einem Winkel schräg nach unten auf das Anlegeblech 1 hin gerichtet. Am Bürstenkörper 18 der sich über die gesamte Breite des Anlegebleches 1 erstreckenden Glattstreichbürste 3 sind voneinander beabstandet in Richtung des Bogenlaufes zwei Arme 13 befestigt, die mit der Glattstreichbürste 3 um eine sich quer zur Richtung des Bogenlaufes erstreckende Drehachse 14 drehbar gelagert sind. Hierzu sind Zapfen an den Armen 13 vorgesehen, die in gestellfest angeordneten Haltern 19 drehbeweglich aufgenommen sind. Diese sind an der Maschinenseitenwand 4 der bogenverarbeitenden Maschine in einer Traverse 6 aufgenommen, die in Lagerplatten 5 befestigt ist. Den beiden Armen 13 ist jeweils eine Federstange 16 zugeordnet, die im Gelenk 15 mit dem Ende des jeweiligen Armes 13 verbunden ist. Die Federstange 16 stützt sich an einer Stützplatte 17 ab, die mit den Haltern 19 verbunden ist. Die Federstange 16 wird unter Federdruck nach oben gedrückt. Dadurch wird die Glattstreichbürste 3 mit den Borsten 20 nach unten in Richtung des Anlegebleches 1 auf den darauf befindlichen Bogen 2 gedrängt. Der Schwenkweg der Glattstreichbürste 3 nach unten und damit der Anpreßdruck der Borsten 20 auf den Bogen 2 ist durch eine Stellmutter 21 der Federstange 16 je nach den Eigenschaften, z.B. Dicke des Bogens 2, einstellbar. Zur Verhinderung der elektrostatischen Aufladung sollten die Borsten 20 Naturhaar, z.B. maschinengekämmtes Roßhaar aufweisen. Über eine mittels Druckluft gesteuerte Einrichtung, die aus einer nicht dargestellten Druckluftquelle, Steuerventil 7 mit Druckluftanschluß 8 und einem Druckluftzylinder 10 mit Druckstück 11 besteht und gegen den Druck der Federstange 16 auf einen Ansatz 12 der Arme 13 wirkt, wird die Glattstreichbürste 3 bei Druck "Ab" vom Bogen 2 abgehoben. Bei Druck "An" senkt sich die Glattstreichbürste 3 wieder auf den Bogen 2. Der Druckluftzylinder 10 ist mittels einer klappbaren Klemmeinrichtung 9 an der Traverse 6 befestigt.

Der besondere Vorteil der Erfindung liegt darin, das nach dem Ziehen der Seitenmarke der Bogen absolut gerade und ohne tänzeln dem Druckzylinder zugeführt werden kann, auch wenn als Material dünnes, Wellen bildendes Papier Verwendung findet. Es wird dazu beigetragen, die Qualität des Druckes hinsichtlich Doublieren, insbesondere bei dünnen Druckträgern zu verbessern.

Bezuaszeichenliste
1 Anlegeblech
2 Bogen
3 Glattstreichbürste
4 Maschinenseitenwand
5 Lagerplatte
6 Traverse
7 Steuerventil
8 Druckluftanschluß
9 klappbare Klemmeinrichtung
10 Druckluftzylinder
11 Druckstück
12 Ansatz
13 Arme
14 Drehachse
15 Gelenk
16 einstellbare Federstange
17 Stützplatte
18 Bürstenkörper
19 Halter
20 Borsten
21 Stellmutter

## Patentansprüche

1.) Bogenglätteinrichtung im Zuführbereich einer bogenverarbeitenden Maschine, mit einem vor den Vorgreifern angeordneten Anlegeblech (1), auf dem Bogen (2) der Maschine zuführbar sind und mit einem sich über die gesamte Breite des Anlegebleches (1) erstreckenden Bogenglätter, der oberhalb des Anlegebleches (1) quer zur Richtung des Bogeneinlaufes unmittelbar vor den Vordermarken der bogenverarbeitenden Maschine angeordnet ist und durch eine Steuervorrichtung jeweils bei Druck "An" abgesenkt, bei Druck "Ab" angehoben wird, dadurch gekennzeichnet, daß als Bogenglätter eine sich über die gesamte Breite des Anlegebleches (1) erstreckende Glattstreichbürste (3) vorgesehen ist.

2.) Bogenglätteinrichtung nach Anspruch 1, dadurch gekennzeichnet, daß die Borsten (20) der abgesenkten Glattstreichbürste (3) im Winkel schräg nach unten gerichtet sind.

3.) Bogenglätteinrichtung nach Anspruch 1 und 2, dadurch gekennzeichnet, daß am Bürstenkörper (18) der Glattstreichbürste (3) in Richtung des Bogenlaufes voneinander beabstandet zwei Arme (13) befestigt sind, daß die beiden Arme (13) mit der Glattstreichbürste (3) um eine sich quer zur Richtung des Bogenlaufes erstreckende Drehachse (14) in gestellfest angeordneten Haltern (19) drehbar gelagert sind, daß beiden Armen (13) eine sich gestellfest (4, 5, 6, 17, 19) abstützende Federstange (16) zugordnet ist, die in einem Gelenk (15) mit dem Ende des jeweiligen Armes (13) verbunden ist und daß die Glattstreichbürste (3) durch die mittels Stellmutter (21) einstellbare Federstange (16) durch Federkraft auf den angelegten Bogen (2) mit den Borsten (20) direkt andrückbar ist und über eine mittels Druckluft gesteuerte Einrichtung (7, 8, 10, 11), die gegen den Druck der Federstange (16) auf einen Ansatz (12) der Arme (13) wirkt, bei Druck "Ab" vom Bogen (2) abhebbar ist.

## Claims

1. Sheet smoothing device in the feed area of a sheet treating machine with a laying-on plate (1) arranged in front of the pre-grippers on to which sheets (2) can be fed to the machine and with a sheet smoother extending over the entire width of the laying-on plate (1), which is arranged above the infeed sheet (1) transversely to the direction of the sheet running in directly in front of the front guides of the sheet treating machine and by means of a control device each time lowers with print "on" and is raised with print "off", characterised in that as sheet smoother there is provided a smoothing brush (3) extending over the entire width of the laying-on plate (1).

2. Sheet smoothing device according to Claim 1 characterised in that the bristles (20) of the lowered smoothing brush (3) are directed at an angle obliquely downwardly.

3. Sheet smoothing device according to Claim 1 and 2 characterised in that on the brush body (18) of the smoothing brush (3) spaced from one another in the direction of sheet travel there are fixed two arms (13), that both arms (13) are rotatably mounted with the smoothing brush (3) about a rotational axis (14) extending transversely to the direction of sheet running in mounts (19) arranged fixed with respect to the framework, that both arms (13) have arranged on them a spring rod (16) supported rotatably with respect to the framework (4, 5, 6, 17, 19), which is connected at a joint (15) with the end of the respective arms (13) and that the smoothing brush (3) can be directly pressed with its bristles on to the laid-on sheet (2) by spring force by the spring rod (16) adjustable by means of adjusting nut (21) and is liftable by means of a device controlled by means of compressed air (7, 8, 10, 11) which acts counter to the pressure of the spring rod (16) on a tag (12) of the arm (13), from the sheet (2) with print "off".

## Revendications

1. Dispositif de lissage de feuilles dans la zone d'alimentation d'une machine de traitement de feuilles, comportant une tôle de marge (1) agencée avant les balanciers, sur laquelle les feuilles (2) peuvent être amenées à la machine, et un lissoir de feuilles s'étendant sur toute la largeur de la tôle de marge (1), qui est agencé au-dessus de la tôle de marge (1) transversalement à la direction de l'arrivée des feuilles directement avant les taquets avant de la machine de traitement de feuilles et qui, à chaque fois, est abaissé lorsque l'impression est mise en route et soulevé lorsque l'impression est arrêtée, par un dispositif de commande, caractérisé en ce que, en tant que lissoir de feuilles, est prévue une brosse de raclage de lissage (3) s'étendant sur toute la largeur de la tôle de marge (1).

2. Dispositif de lissage de feuilles selon la revendication 1, caractérisé en ce que les poils (20) de la brosse (3) abaissée sont inclinés vers le bas.

3. Dispositif de lissage de feuilles selon les revendications 1 ou 2, caractérisé en ce que, sur le corps (18) de la brosse (3), sont fixés deux bras (13) de façon écartée l'un de l'autre dans la direction de déplacement des feuilles, en ce que les deux bras (13) avec la brosse (3) sont montés rotatifs, dans des supports (19) fixés au bâti, autour d'un axe de rotation (14) s'étendant transversalement à la direction de déplacement des feuilles, en ce que, aux deux bras (13), est associée une tige à ressort (16) s'appuyant de façon fixée au bâti (4, 5, 6, 17, 19), qui est reliée à l'extrémité du bras respectif (13) dans une articulation (15), et en ce que la brosse (3) peut être pressée avec les poils (20), élastiquement, par la tige à ressort (16) réglable au moyen d'un écrou (21), directement sur la feuille (2) déposée, et être soulevée de la feuille (2) lorsque l'impression est arrêtée, par un dispositif (7, 8, 10, 11) actionné par de l'air comprimé, qui agit sur une saillie (12) des bras (13) contre la pression de la tige (16).
